# EUROPÄISCHE PATENTSCHRIFT

(11) **EP 0 748 174 B1**
(45) Veröffentlichungstag und Bekanntmachung des Hinweises auf die Patenterteilung: **25.08.1999**
(21) Anmeldenummer: 95912163.3
(22) Anmeldetag: 25.02.1995
(51) Int. Cl.: A45D 26/00

(54) **GERÄT ZUM AUSZUPFEN DER HAARE**
DEVICE FOR REMOVING HAIR
APPAREIL D'EPILATION

(30) Priorität: 16.03.1994 DE 4408809
(43) Veröffentlichungstag der Anmeldung: 18.12.1996
(73) Patentinhaber: Braun Aktiengesellschaft, Frankfurt am Main (DE)
(72) Erfinder: PAHL, Dietrich, D-65731 Hofheim (DE); MERZ, Diethard, D-64289 Darmstadt (DE)
(86) Internationale Anmeldenummer: EP9500694
(87) Internationale Veröffentlichungsnummer: WO9524840

(56) Entgegenhaltungen:
- EP-A- 0 348 862
- EP-A- 0 493 849
- DE-C- 3 922 949
- FR-A- 2 153 191
- FR-A- 2 430 239
- FR-A- 2 621 827
- FR-A- 2 646 779

## Beschreibung

Die Erfindung betrifft ein Gerät zum Auszupfen der Haare, insbesondere Haare der menschlichen Haut, mit einem in der Hand haltbaren Gehäuse zur Aufnahme eines Motors zum Antrieb einer in einem Zupfkopf des Gerätes vorgesehenen Klemmvorrichtung zum Erfassen und Auszupfen der Haare, wobei die Klemmvorrichtung über die zu behandelnde Haut führbar ist. Ein solches Gerät ist aus der EP-A-0348862 und der EP-A-0493849 bekannt. Bei der EP-A-0348862 dienen kühlelemente zur Betäubung der Haut. Bei der EP-A-0493849 wird ein pulsierendes Element verwendet. Eine Vielzahl weiterer Geräte ist bereits aus der Literatur bekannt, wobei sich einige dieser Geräte auch im praktischen Gebrauch durchgesetzt und bewährt haben. Beispielsweise ist ein derartiges Gerät in der europäischen Patentanmeldung 0 147 285 beschrieben. Ein weiteres Gerät ist aus der deutschen Patentanmeldung DE 39 22 949 A1 bekannt. Schließlich ist eine jüngere Weiterentwicklung eines Epilationsgerätes in der deutschen Patentanmeldung DE 43 09 406 beschrieben. Der Offenbarungsgehalt der vorgenannten (auf die Anmelderin zurückgehenden) Anmeldungen wird durch ausdrücklichen Bezug in die vorliegende Anmeldung mit aufgenommen.

Ein allgemeines Problem dieser Geräte besteht darin, die Effektivität beim Auszupfen der Haare zu steigern und das Schmerzempfinden der Benutzerin bzw. des Benutzers beim Entfernen der Haare zu vermindern. Obwohl es in der Vergangenheit nicht an Versuchen gefehlt hat, die Effektivität dieser Geräte zu erhöhen und das Schmerzempfinden der Benutzer zu verringern, wird die Anwendung solcher Geräte zum Auszupfen von Haaren aus der menschlichen Haut, jedenfalls von einem Teil der Benutzer, noch als äußerst unangenehm empfunden bzw. diese Methode der Haarentfernung aufgrund von hohem Schmerzempfinden bei deren Anwendung gänzlich abgelehnt.

Demgegenüber liegt der vorliegenden Erfindung die Aufgabe zugrunde, ein Gerät zum Auszupfen der Haare dahingehend weiterzuentwickeln, daß das Schmerzempfinden während der Anwendung der Geräte möglichst weitgehend reduziert wird.

Diese Aufgabe wird erfindungsgemäß dadurch gelöst, daß das Gerät wenigstens zwei elektrisch leitende Teile, insbesondere Elektroden oder dergleichen, aufweist, die mit der Klemmvorrichtung in Kontakt mit der Haut bringbar sind, dem Gerät ein Generator für Stimulierungsstrom insbesondere ein Impulsgenerator oder dergleichen, zugeordnet ist und die Haut während der Benutzung der Klemmvorrichtung über die elektrisch leitenden Teile mittels Stimmulierungsstrom impulsartig beaufschlagbar ist.

Die Erfindung macht sich demgemäß eine Nervenstimulation durch ein Einwirken von Stimulierungsstrom, insbesondere von Stromimpulsen, auf die Haut zunutze, um durch eine Reizung bzw. Stimulierung der darunterliegenden Nervenstrukturen eine Schmerzlinderung oder sogar Schmerzbefreiung während der Anwendung des Geräte zum Auszupfen der Haare zu erreichen. Während der Benutzung des Gerätes stehen die elektrisch leitenden Teile gemeinsam mit der Klemmvorrichtung in Kontakt mit der Haut, wobei über die elektrisch leitenden Teile mittels eines Impulsgenerators oder dergleichen die zu behandelnde Haut mit Stromimpulsen beaufschlagt wird. Diese Stromimpulse sorgen dafür, daß im menschlichen Organismus vorhandene körpereigene Schmerzhemmsysteme elektrisch aktiviert werden und infolgedessen die Weiterleitung von durch das Auszupfen der Haare erzeugten Schmerzimpulsen blockiert wird. Die Einwirkung des Reizstromes auf die Haut führt zu einer wahrnehmbaren Schmerzschwellenerhöhung, die durch eine Freisetzung von körpereigenen, morphinähnlichen Substanzen (Endorphinen) erreicht wird. Dabei ist die Intensität des Reizstromes individuell derart einzustellen, daß der Benutzer im Bereich zwischen den Elektroden ein Auftreten von leichtem Kribbeln, Vibrieren oder dergleichen auf der Haut verspürt. Der Stimulierungsstrom ist durch den Benutzer jedenfalls so niedrig einzustellen, daß Muskelkontraktionen nicht ausgelöst werden können. Wie praktische Versuche gezeigt haben, führt das Auszupfen der Haare bei gleichzeitig auf die Haut einwirkendem Stimulierungsstrom zu einer deutlich wahrnehmbaren Reduzierung des Schmerzempfindens beim Auszupfen der Haare.

Gemäß einer vorteilhaften Weiterbildung ist der Generator in dem Gehäuse aufgenommen und insbesondere gemeinsam mit dem Motor an eine Versorgungsspannung, insbesondere an die Netzspannung oder über einen Transformator herabgespannte Wechselspannung oder an eine Gleichspannung eines aufladbaren Akkumulators, einer Batterie oder dergleichen, anschließbar. Dadurch, daß der Generator in das Gerät integriert ist, wird die Handhabbarkeit des Gerätes verbessert, wobei mit einer Batterie oder einem aufladbaren Akkumulator ausgestattete Geräte auch netzunabhängig eingesetzt werden können.

Von Vorteil ist der Generator als einstellbarer Impulsgenerator mit einer Pulsfolgefrequenz im Bereich zwischen 1 Hz und 500 Hz, einer Pulsdauer zwischen 1 ms und 0,5 s und einer Pulsamplitude zwischen 1 V und 100 V ausgebildet.

Bevorzugt liefert der Generator Wechselstrom oder unipolare Pulse, d. h. einen pulsierenden Gleichstrom einer einstellbaren Intensität im Bereich von 0 - 200 mAs.

Gemäß einer vorteilhaften Ausgestaltung der Erfindung ist die Klemmvorrichtung als in dem Zupfkopf drehbar gelagerte Walze, Spirale oder dergleichen mit einer Mehrzahl von Klemmelementen, die insbesondere periodisch und paar- oder gruppenweise aufeinander zu und voneinander weg bewegbar sind, ausgebildet und die Walze mit der Mantelfläche auf die Haut aufsetzbar.

Nach einer anderen vorteilhaften Ausführungsform ist die Klemmvorrichtung als mit der Stirnseite auf die Haut aufsetzbarer Zylinder ausgebildet, wobei die Klemmelemente, z. B. Klemmbacken, insbesondere periodisch an den Zylindermantel anlegbar sind. Hierbei besteht insbesondere die Möglichkeit, den Zylinder als Teilzylinder auszubilden, wodurch, wie im oben erwähnten Stand der Technik beschrieben, ein effektives Erfassen der Haare begünstigt wird.

Gemäß einer äußerst vorteilhaften Weiterbildung der Erfindung ist wenigstens ein elektrisch leitendes Teil als Rolle ausgebildet, wodurch das Gleitverhalten, wie auch die Führung des Zupfkopfes auf der zu behandelnden Haut, verbessert wird.

Dabei ist die Drehachse der Rolle im wesentlichen parallel zu der Drehachse der Walze, Spirale oder dergleichen, ausgerichtet.

Von Vorteil sind die elektrisch leitenden Teile seitlich benachbart des auf die Haut aufzusetzenden Abschnitts der Klemmvorrichtung und zusammen mit diesem Abschnitt in etwa in einer gemeinsamen Ebene liegend angeordnet. Hierdurch ist gewährleistet, daß die Elektroden während des Auszupfens der Haare dauerhaft in Kontakt mit der Haut stehen und die vorteilhafte Wirkung des Stimulierungsstroms zum Tragen kommt.

Nach einer anderen vorteilhaften Ausgestaltung der Erfindung sind die elektrisch leitenden Teile in einer gemeinsamen Halterung am Zupfkopf befestigt.

Dadurch, daß die Halterung drehbar am Zupfkopf angeordnet ist, wobei die Drehachse der Halterung im wesentlichen parallel zu der Drehachse der Walze, Spirale oder dergleichen ausgerichtet ist, wird eine erhöhte Flexibilität in der Handhabung des erfindungsgemäßen Gerätes gewährleistet, wobei auch sichergestellt ist, daß die elektrisch leitenden Teile auch bei Kippbewegungen des Gerätes relativ zu den zu behandelnden Hautabschnitten ständig in Kontakt mit der Haut stehen.

Ein besonders vorteilhaftes Verhalten der elektrisch leitenden Teile bei Kippbewegungen des Gerätes ergibt sich dann, wenn die Drehachse der Halterung im wesentlichen identisch mit der Drehachse der Walze, Spirale oder dergleichen, ist.

Nach einer anderen Ausführungsform der Erfindung sind die elektrisch leitenden Teile als Gleitkufen oder dergleichen ausgebildet und seitlich benachbart des auf die Haut aufzusetzenden Abschnitts der Klemmvorrichtung angeordnet.

Dadurch, daß die elektrisch leitenden Teile federelastisch am Zupfkopf gelagert sind, ist auch bei der Behandlung von stärker gekrümmten Hautpartien ein ständiger Kontakt der elektrisch leitenden Teile mit der Haut sichergestellt.

Nach einer anderen Ausführungsform der Erfindung sind die Elektroden von Vorteil aus einem flexiblen Material, wie z. B. Leitgummi, leitfähiger Kunststoff oder dergleichen, hergestellt, wodurch ein flächiger Kontakt der leitenden Teile mit gekrümmten Hautoberflächenabschnitten sichergestellt ist.

Nach einer weiteren, äußerst vorteilhaften Ausgestaltung der Erfindung sind die Klemmelemente selbst als elektrisch leitende Teile ausgebildet und an den Generator angeschlossen.

Hierzu ist es vorteilhaft, daß die Klemmelemente im Klemmbereich aus elektrisch nicht leitendem Material gebildet oder mit einer nicht leitenden Beschichtung versehen sind.

Nach einer weiteren Ausführungsform ist der Zylinder der Klemmvorrichtung von einem weiteren Zylinder, Ring oder dergleichen, umfaßt, wobei die Ausgänge des Generators an dem Zylinder und dem weiteren Zylinder, Ring oder dergleichen, angeschlossen sind.

Es ist aber auch die Möglichkeit gegeben, daß die Ausgänge des Generators an einer Klemmbacke der Klemmvorrichtung und dem Zylinder angeschlossen sind, wobei, wie vorstehend bereits beschrieben, durch eine geeignete, elektrisch nicht leitende Beschichtung der Klemmvorrichtung ein Kurzschluß des Generators bei klemmender Berührung der Klemmelemente vermieden werden kann.

Gemäß einer anderen vorteilhaften Ausgestaltung der Erfindung sind an dem Gehäuse ein oder mehrere Schalter und/oder Drehknöpfe oder dergleichen zur individuellen Einstellung der Parameter des Generators durch den Benutzer angeordnet, wobei bevorzugt die Parameter Intensität und/oder Pulsfolgefrequenz variierbar sind.

Nach einer anderen, eigenständigen Ausgestaltung der Erfindung sind dem Zupfkopf Mittel zum Austragen einer Flüssigkeit, wie beispielsweise ein Schwamm, Pinsel, Dosierbehälter oder dergleichen zugeordnet. Durch diese Mittel können die zwischen den elektrisch leitenden Teilen befindlichen Hautabschnitte leicht befeuchtet und somit der Übergangswiderstand zwischen den Elektroden und der Haut reduziert und/oder die Leitfähigkeit der Haut erhöht werden. Infolgedessen können bereits intensitätsschwache, für den Benutzer völlig unschädliche Stimulierungsströme eine erhebliche Schmerzschwellenerhöhung bewirken.

Weitere Merkmale, Vorteile und Anwendungsmöglichkeiten der Erfindung ergeben sich aus der nachfolgenden Beschreibung der Ausführungsbeispiele, die in der Zeichnung näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Es zeigen:
- Fig. 1: eine Prinzipdarstellung eines Gerätes nach der Erfindung,
- Fig. 2: eine schematische Darstellung der Funktionsweise des Gerätes nach der Erfindung,
- Fig. 3: eine schematische Darstellung einer besonderen ersten Ausführungsform der Erfindung,
- Fig. 4: eine schematische Darstellung einer besonderen zweiten Ausführungsform der Erfindung,
- Fig. 5: eine schematische Darstellung einer besonderen dritten Ausführungsform nach der Erfindung und
- Fig. 6: eine schematische Darstellung einer besonderen vierten Ausführungsform der Erfindung.

Das Gerät 10 zum Auszupfen der Haare 12 aus der menschlichen Haut 14 weist ein in der Hand haltbares Gehäuse 16 zur Aufnahme eines Motors 18 auf. Der Motor 18 steht in Antriebsverbindung mit einer in einem Zupfkopf 20 angeordneten Klemmvorrichtung 22. Die Klemmvorrichtung 22 weist ein pinzettenartig wirkendes Klemmsystem zum Erfassen und Auszupfen der Haare 12 auf. Zur Behandlung ist das Gerät mit der Klemmvorrichtung 22 auf bzw. über die zu epilierende Haut 14 führbar.

Im Bereich des Zupfkopfes 20 und seitlich benachbart der Klemmvorrichtung 22 besitzt das Gerät 10 wenigstens zwei elektrisch leitende Teile 24, 26, 28, 30, 32, 34, 36, insbesondere Elektroden oder dergleichen, die zum Auszupfen der Haare 12 gemeinsam mit der Klemmvorrichtung 22 in Kontakt mit der Haut 14 bringbar sind.

Des weiteren ist dem Gerät 10 ein Generator 38 zugeordnet, der insbesondere in dem Gehäuse 16 untergebracht ist und einen Stimulierungsstrom zur Schmerzschwellenerhöhung erzeugt. Der Generator 38 ist insbesondere als Impulsgenerator ausgebildet, wobei die Ausgänge 40, 42 des Generators 38 an die elektrisch leitenden Teile 24 bis 36 angeschlossen sind.

Wie insbesondere aus Fig. 2 ersichtlich ist, ist der Generator 38 gemeinsam mit dem Motor 18 an eine Versorgungsspannung 44 des Gerätes 10 angeschlossen. Als Versorgungsspannung kommen insbesondere die Netzspannung oder auch eine Gleichspannung eines aufladbaren Akkumulators, einer Batterie oder dergleichen, in Frage. Im letztgenannten Fall kann das Gerät 10 netzunabhängig betrieben werden, wobei die unter Umständen bei der Anwendung des Gerätes 10 störende Leitungsverbindung zwischen dem Gerät 10 und der Netzspannung entfallen kann.

Der Generator 38 ist als einstellbarer Impulsgenerator ausgebildet, wobei die Pulsfolgefrequenz in einem Bereich zwischen etwa 1 Hz und 500 Hz, die Pulsdauer zwischen etwa 1 ms und 0,5 s und die Pulsamplitude zwischen etwa 1 V und 100 V variiert werden kann. Der Generator 38 erzeugt Wechselstrom oder pulsierenden Gleichstrom oder unipolare Pulse bzw. einen pulsierenden Gleichstrom einer einstellbaren Intensität im Bereich von etwa 0 bis 200 mAs.

Gemäß den Ausführungsformen der Fig. 1 bis 4 ist die Klemmvorrichtung 22 als in dem Zupfkopf 20 drehbar gelagerte Walze 46, Spirale oder dergleichen, mit einer Mehrzahl von Klemmelementen 48 ausgebildet. Die Klemmelemente 48 sind periodisch und paar- oder gruppenweise aufeinander zu und voneinander weg bewegbar. Die Walze 46, Spirale oder dergleichen, ist zur Behandlung der Haut 14 mit der Mantelfläche 50 auf die Haut 14 aufsetzbar.

Gemäß der Ausführungsform der Fig. 5 ist die Klemmvorrichtung 22 als mit der Stirnseite 56 auf die Haut 14 aufsetzbarer Zylinder 52 ausgebildet, wobei die als Klemmbacken 82 ausgebildeten Klemmelemente 48, insbesondere periodisch an den Zylindermantel 54 des Zylinders 52 anlegbar sind.

Von Vorteil sind die elektrisch leitenden Teile 24, 26 als Rolle 58 ausgebildet. Dabei sind die Drehachsen 60 der Rollen 58 im wesentlichen parallel zu der Drehachse 62 der Walze 46, Spirale oder dergleichen, ausgerichtet. Die elektrisch leitenden Teile 24 bis 36 sind seitlich benachbart des auf die Haut 14 aufzusetzenden Abschnitts 64 der Klemmvorrichtung 22 und zusammen mit diesem Abschnitt 64 in etwa in einer gemeinsamen Ebene liegend angeordnet.

Nach Fig. 3 sind die elektrisch leitenden Teile 24, 26, insbesondere die Rollen 58, in einer gemeinsamen Halterung 66 am Zupfkopf 20 befestigt. Die Halterung 66 ist drehbar an dem Zupfkopf 20 gelagert, wobei die Drehachse 68 der Halterung 66 im wesentlichen parallel zu der Drehachse 62 der Walze 46, Spirale oder dergleichen, ausgerichtet ist. Nach dem Ausführungsbeispiel der Fig. 3 ist die Drehachse 68 der Halterung 66 im wesentlichen identisch mit der Drehachse 62 der Walze 46, Spirale oder dergleichen.

Wie in Fig. 4 dargestellt ist, sind die elektrisch leitenden Teile 28, 30 als Gleitkufen 70 oder dergleichen ausgebildet und seitlich benachbart des auf die Haut 14 aufzusetzenden Abschnitts 64 der Klemmvorrichtung 22 angeordnet.

Es soll darauf hingewiesen werden, daß die Gleitkufen 70 an sich bereits ausreichend für die Applikation des Stimulierungsstromes an oder auf der Haut sind. Unter Umständen kann es jedoch zweckmäßig sein, zusätzlich die Rollen 58 am Zupfkopf 20 anzuordnen, wobei die Rollen 58 und Gleitkufen 70 paarweise gemeinsam an einen einzigen oder jeweils getrennt an zwei Generatoren 38 bzw. zwei Kanäle eines einzigen Generators 38 angeschlossen sind.

Dabei ist es von Vorteil, daß die elektrischen Teile 24 bis 36 am Zupfkopf 20 federelastisch gelagert sind. Eine andere Alternative besteht darin, daß die elektrisch leitenden Teile 24 bis 36 aus flexiblem Material, wie z. B. Leitgummi, leitfähigem Kunststoff oder dergleichen, bestehen.

Wie aus den Fig. 5 und 6 entnehmbar ist, sind die Klemmelemente 48 als elektrisch leitfähige Teile 24 bis 36 ausgebildet und an den Generator 38 angeschlossen. Nach dieser Ausführungsform be- stehen die Klemmelemente 48 im Klemmbereich 78 aus elektrisch nicht leitendem Material 72 oder sind mit einer nicht leitenden Beschichtung 74 versehen. In dem Bereich, in dem die Klemmelemente 48 in Kontakt mit der Haut 14 kommen, ist elektrisch leitendes Material 76 vorgesehen und steht in Verbindung mit den Ausgängen 40, 42 des Generators 38.

Nach Fig. 5 ist der Zylinder 52 von einem weiteren Zylinder, Ring 80 oder dergleichen, umfaßt, wobei die Ausgänge 40, 42 des Generators 38 an den Zylinder 52 und den weiteren Zylinder, Ring 80 oder dergleichen, angeschlossen sind. (Fig. 5b).

Des weiteren besteht auch die Möglichkeit, daß die Ausgänge 40, 42 des Generators 38 an eine Klemmbacke 82 und dem Zylinder 52 bzw. dem weiteren Zylinder, Ring 80 oder dergleichen, angeschlossen sind. (Fig. 5a).

In beiden Fällen der Fig. 5 ist beispielsweise durch eine nicht leitfähige Beschichtung 74 der Klemmbacke 82 dafür Sorge zu tragen, daß während des Klemmvorganges der Generator 38 nicht kurzgeschlossen wird.

Sämtliche elektrischen Kontakte zwischen den Ausgängen 40, 42 des Generators 38 und den gegebenenfalls beweglichen elektrisch leitenden Teilen 24 bis 36 können in herkömmlicher Weise, z. B. mittels Schleifkontakten, Schleifringen, Drehkupplungen oder dergleichen realisiert werden.

An dem Gehäuse 16 sind Drehknöpfe 84 oder dergleichen zur individuellen Einstellung der Parameter des Generators 38 durch den Benutzer angeordnet, wobei bevorzugt die Parameter Intensität und/oder Pulsfolgefrequenz variierbar sind.

Es hat sich als sehr vorteilhaft erwiesen, die Haut 14 für die Behandlung leicht zu befeuchten, da hierdurch der Übergangswiderstand zwischen Elektroden und Haut und/oder die Leitfähigkeit der Oberfläche der Haut reduziert und die Wirkung des Stimulierungsstromes erhöht bzw. im Vergleich zu der Behandlung trockener Haut die Intensität des Stimulierungsstromes reduziert werden kann. Zur Befeuchtung der Haut sind in dem Zupfkopf 20 Mittel 86 zum Austragen einer Flüssigkeit, wie beispielsweise ein Schwamm, Pinsel, Dosierbehälter oder dergleichen, angeordnet. Bei der Flüssigkeit kann es sich um Leitungswasser oder auch mit Salzen angereichertes Wasser, um spezielle Feuchtigkeitsemulsionen, Feuchtigkeitscremes der dergleichen, handeln.

Die vorstehend beschriebenen Ausführungsformen der Erfindung dienen lediglich dem Zweck der Erläuterung der Erfindung, die Erfindung ist jedoch nicht auf diese Ausführungsformen beschränkt. Wesentlich für die Erfindung ist die Maßnahme, das Schmerzempfinden bei der mechanischen Entfernung von Haaren aus der menschlichen Haut mittels motorisch betriebener Klemmvorrichtungen durch gleichzeitige Anwendung eines Stimulierungsstromes im Bereich des jeweiligen, gerade zu behandelnden Hautabschnittes zu reduzieren.

## Patentansprüche

1. Gerät (10) zum Auszupfen von Haaren (12), insbesondere Haaren (12) der menschlichen Haut (14) mit einem in der Hand haltbaren Gehäuse (16) zur Aufnahme eines Motors (18) zum Antrieb einer in einem Zupfkopf (20) des Gerätes (10) vorgesehenen Klemmvorrichtung (22) zum Erfassen und Auszupfen der Haare (12), wobei die Klemmvorrichtung (22) über die oder auf der zu behandelnden Haut (14) führbar ist, dadurch gekennzeichnet, daß das Gerät (10) wenigstens zwei elektrisch leitende Teile (24, 26, 28, 30, 32, 34, 36), insbesondere Elektroden oder dergleichen, aufweist, die mit der Klemmvorrichtung (22) in Kontakt mit der Haut (14) bringbar sind, dem Gerät (10) ein Generator (38) für Stimulierungsstrom, insbesondere einen Impulsgenerator oder dergleichen, zugeordnet ist und die Haut während der Benutzung der Klemmvorrichtung (22) über die elektrisch leitenden Teile (24 bis 36) mittels Stimmulierungsstrom impulsartig beaufschlagbar ist.

2. Gerät nach Anspruch 1, dadurch gekennzeichnet, daß der Generator (38) in dem Gehäuse (16) aufgenommen ist und insbesondere gemeinsam mit dem Motor (18) an eine Versorgungsspannung (44), insbesondere an die Netzspannung oder an eine Gleichspannung eines aufladbaren Akkumulators, eine Batterie oder dergleichen anschließbar ist.

3. Gerät nach einem der vorhergehenden Ansprüche, dadurch gekennzeichnet, daß der Generator (38) als bevorzugt einstellbarer Impulsgenerator mit einer Pulsfolgefrequenz im Bereich zwischen etwa 1 Hz und 500 Hz, einer Pulsdauer zwischen etwa 1 ms und etwa 0,5 s und einer Pulsamplitude zwischen etwa 1 V und 100 V ausgebildet ist.

4. Gerät nach einem der vorhergehenden Ansprüche, dadurch gekennzeichnet, daß der Generator (38) unipolare Pulse oder Wechselstrom einer einstellbaren Intensität im Bereich von etwa 0 bis 200 mAs liefert.

5. Gerät nach einem der vorhergehenden Ansprüche, dadurch gekennzeichnet, daß die Klemmvorrichtung (22) als in dem Zupfkopf (20) drehbar gelagerte Walze (46), Spirale oder dergleichen mit einer Mehrzahl von Klemmelementen (48), die insbesondere periodisch und paar- oder gruppenweise aufeinander zu und voneinander weg bewegbar sind, ausgebildet und die Walze (46), Spirale oder dergleichen mit der Mantelfläche (50) auf die Haut (14) aufsetzbar ist.

6. Gerät nach einem der Ansprüche 1 bis 4, dadurch gekennzeichnet, daß die Klemmvorrichtung (22) als mit der Stirnseite (56) auf die Haut (14) aufsetzbarer Zylinder (52) ausgebildet ist, wobei die Klemmelemente (48), z. B. die Klemmbacken (82), insbesondere periodisch an den Zylindermantel (54) anlegbar sind.

7. Gerät nach einem der vorhergehenden Ansprüche, dadurch gekennzeichnet, daß wenigstens ein elektrisch leitendes Teil (24 bis 36) als Rolle (58) ausgebildet ist.

8. Gerät nach Anspruch 7, dadurch gekennzeichnet, daß die Drehachse (60) der Rolle (58) im wesentlichen parallel zur Drehachse (62) der Walze (46), Spirale oder dergleichen ausgerichtet ist.

9. Gerät nach einem der vorhergehenden Ansprüche, dadurch gekennzeichnet, daß die elektrisch leitenden Teile (24 bis 36) seitlich benachbart des auf die Haut (14) aufzusetzenden Abschnitts (64) der Klemmvorrichtung (22) und zusammen mit diesem Abschnitt (64) in etwa in einer gemeinsamen Ebene liegend angeordnet ist.

10. Gerät nach einem der vorhergehenden Ansprüche, dadurch gekennzeichnet, daß die elektrisch leitenden Teile (24 bis 36) in einer gemeinsamen Halterung (66) an dem Zupfkopf (20) befestigt sind.

11. Gerät nach Anspruch 10, dadurch gekennzeichnet, daß die Halterung (66) drehbar am Zupfkopf (20) gelagert ist, wobei die Drehachse (68) der Halterung (66) im wesentlichen parallel zu der Drehachse (62) der Walze (46), Spirale oder dergleichen, ausgerichtet ist.

12. Gerät nach Anspruch 11, dadurch gekennzeichnet, daß die Drehachse (68) der Halterung (66) im wesentlichen identisch mit der Drehachse (62) der Walze (46), Spirale oder dergleichen, ist.

13. Gerät nach einem der vorhergehenden Ansprüche, dadurch gekennzeichnet, daß die elektrisch leitenden Teile (24 bis 36) als Gleitkufen (70) oder dergleichen ausgebildet und seitlich benachbart des auf die Haut (14) aufzusetzenden Abschnitts (64) der Klemmvorrichtung (22) angeordnet sind.

14. Gerät nach einem der vorhergehenden Ansprüche, dadurch gekennzeichnet, daß die elektrisch leitenden Teile (24 bis 36) am Zupfkopf (20) federelastisch gelagert sind.

15. Gerät nach einem der vorhergehenden Ansprüche, dadurch gekennzeichnet, daß die elektrisch leitenden Teile (24 bis 36) aus flexiblem Material, wie z. B. Leitgummi, leitfähigem Kunststoff oder dergleichen, bestehen.

16. Gerät nach einem der vorhergehenden Ansprüche, dadurch gekennzeichnet, daß die Klemmelemente (48) als elektrisch leitende Teile (24 bis 36) ausgebildet und an den Generator (38) angeschlossen sind.

17. Gerät nach Anspruch 16, dadurch gekennzeichnet, daß die Klemmelemente (48) im Klemmbereich (78) aus elektrisch nicht leitendem Material (72) gebildet oder mit einer nicht leitenden Beschichtung (74) versehen sind.

18. Gerät nach einem der Ansprüche 6 bis 17, dadurch gekennzeichnet, daß der Zylinder (52) von einem weiteren Zylinder, Ring (80) oder dergleichen umfaßt ist und die Ausgänge (40, 42) des Generators (38) an den Zylinder (52) und den weiteren Zylinder, Ring (80) oder dergleichen angeschlossen sind.

19. Gerät nach einem der Ansprüche 6 bis 17, dadurch gekennzeichnet, daß die Ausgänge (40, 42) des Generators (38) an einer Klemmbacke (82) und dem Zylinder (52, 80) angeschlossen sind.

20. Gerät nach einem der vorhergehenden Ansprüche, dadurch gekennzeichnet, daß an dem Gehäuse (16) ein oder mehrere Schalter und/oder Drehknöpfe (84) oder dergleichen zur individuellen Einstellung der Parameter des Generators (38) durch den Benutzer angeordnet sind, wobei bevorzugt die Parameter Intensität und/oder Pulsfolgefrequenz variierbar sind.

21. Gerät nach einem der vorhergehenden Ansprüche, dadurch gekennzeichnet, daß dem Zupfkopf (20) Mittel (86) zum Austragen einer Flüssigkeit, wie beispielsweise ein Schwamm, Pinsel, Dosierbehälter oder dergleiche, zugeordnet sind.

## Claims

1. An appliance (10) for plucking hairs (12), in particular hairs (12) of the human skin (14), having a casing (16) adapted to be held in the user's hand for accommodating a motor (18) driving a clamping device (22) provided in an epilation head (20) of the appliance (10) for gripping and plucking the hairs (12), said clamping device (22) being adapted to be guided over or on the skin (14) to be treated, **characterized in that** the appliance (10) includes at least two electrically conductive parts (24, 26, 28, 30, 32, 34, 36), in particular electrodes or the like, which are movable into engagement with the skin (14) with the clamping device (22), that the appliance (10) has a related generator (38) producing a stimulator current, in particular a pulse generator or the like, and that during use of the clamping device (22) the electrically conductive parts (24 to 36) are operable to apply a stimulator current in pulse fashion to the skin.

2. The appliance as claimed in claim 1, **characterized in that** the generator (38) is received in the casing (16) and is connectible, in particular together with the motor (18), to a power supply (44), in particular the line voltage or a d.c. voltage of a rechargeable accumulator, a battery or the like.

3. The appliance as claimed in any one of the preceding claims, **characterized in that** the generator (38) is configured as a preferably adjustable pulse generator with a pulse repetition frequency in the range of between 1 Hz and 500 Hz, approximately, a pulse duration of between 1 ms and 0.5 s, approximately, and a pulse amplitude of between 1 V and 100 V, approximately.

4. The appliance as claimed in any one of the preceding claims, **characterized in that** the generator (38) supplies unipolar pulses or alternating current of an adjustable intensity varying between 0 and 200 mAs, approximately.

5. The appliance as claimed in any one of the preceding claims, **characterized in that** the clamping device (22) is configured as a barrel (46), spiral or the like mounted for rotation in the epilation head (20) and having a plurality of clamping elements (48) movable in particular periodically and in pairs or groups toward and away from each other, and that the outer envelope surface (50) of the barrel (46), spiral or the like is adapted to be placed in contact with the skin (14).

6. The appliance as claimed in any one of the claims 1 to 4, **characterized in that** the clamping device (22) is configured as a cylinder (52) adapted to have its end surface (56) in engagement with the skin (14), with said clamping elements (48), for example, the clamping jaws (82), being in particular periodically placeable against the cylinder shell (54).

7. The appliance as claimed in any one of the preceding claims, **characterized in that** at least one electrically conductive part (24 to 36) is configured as a roller (58).

8. The appliance as claimed in claim 7, **characterized in that** the axis of rotation (60) of the roller (58) is aligned essentially parallel to the axis of rotation (62) of the barrel (46), spiral, or the like.

9. The appliance as claimed in any one of the preceding claims, **characterized in that** the electrically conductive parts (24 to 36) are arranged laterally adjacent to that section (64) of the clamping device (22) that is to be placed in contact with the skin (14), and lie in an approximately common plane with said section (64).

10. The appliance as claimed in any one of the preceding claims, **characterized in that** the electrically conductive parts (24 to 36) are secured to the epilation head (20) in a common mounting structure (66).

11. The appliance as claimed in claim 10, **characterized in that** the mounting structure (66) is rotatably arranged on the epilation head (20), with the axis of rotation (68) of the mounting structure (66) being aligned essentially parallel to the axis of rotation (62) of the barrel (46), spiral or the like.

12. The appliance as claimed in claim 11, **characterized in that** the axis of rotation (68) of the mounting structure (66) is substantially identical with the axis of rotation (62) of the barrel (46), spiral or the like.

13. The appliance as claimed in any one of the preceding claims, **characterized in that** the electrically conductive parts (24 to 36) are configured as skids (70) or the like and are arranged laterally adjacent to that section (64) of the clamping device (22) that is to be placed in contact with the skin (14).

14. The appliance as claimed in any one of the preceding claims, **characterized in that** the electrically conductive parts (24 to 36) are resiliently mounted on the epilation head (20).

15. The appliance as claimed in any one of the preceding claims, **characterized in that** the electrically conductive parts (24 to 36) are made of a flexible material as, for example, conducting rubber, conducting plastics or the like.

16. The appliance as claimed in any one of the preceding claims, **characterized in that** the clamping elements (48) are configured as electrically conductive parts (24 to 36) and are connected to the generator (38).

17. The appliance as claimed in claim 16, **characterized in that** the clamping location (78) of the clamping elements (48) is made of an electrically non-conducting material (72) or is provided with a non-conducting coating (74).

18. The appliance as claimed in any one of the claims 6 to 17, **characterized in that** the cylinder (52) is encompassed by a further cylinder, ring (80) or the like, and that the outputs (40, 42) of the generator (38) are connected to said cylinder (52) and to the further cylinder, ring (80) or the like.

19. The appliance as claimed in any one of the claims 6 to 17, **characterized in that** the outputs (40, 42) of the generator (38) are connected to a clamping jaw (82) and to the cylinder (52, 80).

20. The appliance as claimed in any one of the preceding claims, **characterized in that** one or several switches and/or rotary controls (84) or the like are provided on the casing (16) for individual adjustment of the parameters of the generator (38) by the user, with preferably the intensity and/or pulse repetition frequency parameters being variable.

21. The appliance as claimed in any one of the preceding claims, **characterized in that** the epilation head (20) includes liquid-applying devices (86) as, for example, a sponge, a brush, a metering container or the like.

## Revendications

1. Appareil (10) pour arracher des poils (12), notamment des poils (12) de la peau humaine (14), comportant un boîtier (16) pouvant être tenu à la main et destiné à loger un moteur (18) pour l'entraînement d'un dispositif de serrage (22) prévu dans une tête d'épilation (20) de l'appareil (10) pour saisir et arracher les poils (12), le dispositif de serrage (22) pouvant être guidé au-dessus de la peau à traiter (14) ou contre cette peau, caractérisé en ce que l'appareil (10) comporte au moins deux parties électriquement conductrices (24, 26, 28, 30, 32, 34, 36), notamment des électrodes ou analogues, qui, avec le dispositif de serrage (22), peuvent être amenées en contact avec la peau (14), qu'un générateur (38) servant à délivrer un courant de stimulation, notamment un générateur d'impulsions ou analogue, est associé à l'appareil (10), et que la peau peut être chargée de façon impulsionnelle par un courant de stimulation, au moyen des parties électriquement conductrices (24 à 36), pendant l'utilisation du dispositif de serrage (22).

2. Appareil selon la revendication 1, caractérisé en ce que le générateur (38) est logé dans un boitier (16) et notamment peut être raccordé conjointement avec le moteur (18) à une tension d'alimentation (44), notamment à la tension du réseau ou à une tension continue d'un accumulateur rechargeable, d'une pile ou analogue.

3. Appareil selon l'une des revendications précédentes, caractérisé en ce que le générateur (38) est agencé sous la forme d'un générateur d'impulsions de préférence réglable possédant une fréquence de récurrence des impulsions située dans la gamme entre environ 1 Hz et 500 Hz, une durée des impulsions comprise entre environ 1 ms et 0,5 s et une amplitude des impulsions comprise entre environ 1 V et 100 V.

4. Appareil selon l'une des revendications précédentes, caractérisé en ce que le générateur (38) délivre des impulsions unipolaires ou un courant alternatif possédant une intensité réglable dans la gamme d'environ 0 à 200 mAs.

5. Appareil selon l'une des revendications précédentes, caractérisé en ce que le dispositif de serrage (22) est agencé sous la forme d'un rouleau (46), d'une hélice ou analogue, monté de manière à pouvoir tourner dans la tête d'épilation (20) et comportant une multiplicité d'éléments de serrage (48), qui peuvent être approchés et écartés les uns des autres notamment périodiquement et par couples ou par groupes, et que le rouleau (46), l'hélice ou analogue peut être appliqué au moyen de la surface enveloppe (50) sur la peau (14).

6. Appareil selon l'une des revendications 1 à 4, caractérisé en ce que le dispositif de serrage (22) est agencé sous la forme d'un cylindre (52), qui peut être appliqué par sa face frontale (56) sur la peau (14), les éléments de serrage (48), par exemple les mâchoires de serrage (82), pouvant être appliqués notamment périodiquement contre l'enveloppe (54) du cylindre.

7. Appareil selon l'une des revendications précédentes, caractérisé en ce qu'au moins une partie électriquement conductrice (24 à 36) est agencée sous la forme d'un rouleau (58).

8. Appareil selon la revendication 7, caractérisé en ce que l'axe de rotation (60) du rouleau (58) est orienté sensiblement parallèlement à l'axe de rotation (62) du rouleau (46), de l'hélice ou analogue.

9. Appareil selon l'une des revendications précédentes, caractérisé en ce que les parties électriquement conductrices (24 à 36) sont disposées latéralement au voisinage de la partie (64), qui doit être appliquée contre la peau (14), du dispositif de serrage (22), en étant situées, conjointement avec cette partie (64), approximativement dans un plan commun.

10. Appareil selon l'une des revendications précédentes, caractérisé en ce que les parties électriquement conductrices (24 à 36) sont fixées dans un support commun (66) sur la tête d'épilation (20).

11. Appareil selon la revendication 10, caractérisé en ce que le support (66) est monté d'une manière à pouvoir tourner sur la tête d'épilation (20), l'axe de rotation (68) du support (66) étant essentiellement parallèle à l'axe de rotation (62) du cylindre (46), de l'hélice ou analogue.

12. Appareil selon la revendication 11, caractérisé en ce qu'un axe de rotation (68) du support (66) est sensiblement confondu avec l'axe de rotation (70) du rouleau (46), de l'hélice ou analogue.

13. Appareil selon l'une des revendications précédentes, caractérisé en ce que les parties électriquement conductrices (24 à 36) sont agencées sous la forme de patins glissants (70) ou analogues et sont disposées latéralement au voisinage de la partie (64), qui doit être appliquée sur la peau (14), du dispositif de serrage (22).

14. Appareil selon l'une des revendications précédentes, caractérisé en ce que les parties électriquement conductrices (24 à 36) sont montées en étant suspendues élastiquement, comme par un ressort, sur la tête d'épilation (20).

15. Appareil selon l'une des revendications précédentes, caractérisé en ce que les parties électriquement conductrices (24 à 36) sont réalisées en un matériau flexible, par exemple du caoutchouc conducteur, une matière plastique conductrice ou analogue.

16. Appareil selon l'une des revendications précédentes, caractérisé en ce que les éléments de serrage (48) sont agencés sous la forme de parties électriquement conductrices (24 à 36) et sont raccordées au générateur (38).

17. Appareil selon la revendication 16, caractérisé en ce que les éléments de serrage (48) sont constitués, dans la zone de serrage (78), par un matériau non électriquement conducteur ou sont pourvus d'un revêtement non conducteur (74).

18. Appareil selon l'une des revendications 6 à 17, caractérisé en ce que le cylindre (52) est entouré, par un autre cylindre, anneau (80) ou analogue et que les sorties (40, 42) du générateur (38) sont raccordées au cylindre (58) et à l'autre cylindre, anneau (80) ou analogue.

19. Appareil selon l'une des revendications 6 à 17, caractérisé en ce que les sorties (40, 42) du générateur (38) sont raccordées à une mâchoire de serrage (82) et au cylindre (52, 80).

20. Appareil selon l'une des revendications précédentes, caractérisé en ce qu'un ou plusieurs interrupteurs et/ou boutons rotatifs (84) ou analogues sont disposés sur le boitier (16) pour le réglage individuel des paramètres du générateur (38) par l'utilisateur, les paramètres intensité et/ou fréquence de récurrence des impulsions étant de préférence modifiables.

21. Appareil selon l'une des revendications précédentes, caractérisé en ce que des moyens (86) pour l'application d'un liquide, comme par exemple une éponge, un pinceau, un récipient doseur ou analogue, sont associés à la tête d'épilation (20).
